# EUROPÄISCHE PATENTSCHRIFT

(11) **EP 3 931 806 B1**
(45) Veröffentlichungstag und Bekanntmachung des Hinweises auf die Patenterteilung: **09.07.2025**
(21) Anmeldenummer: 20711062.8
(22) Anmeldetag: 02.03.2020
(51) Int. Cl.: G07F 17/00, G07F 17/32, A47C 7/54, A47C 7/62, A47C 7/68, A47C 7/72

(54) **SITZSPIELGERÄT**
SITTING GAMING APPARATUS
MACHINE À SOUS EN FORME DE SIÈGE

(30) Priorität: 01.03.2019 DE 102019105229
(43) Veröffentlichungstag der Anmeldung: 05.01.2022
(73) Patentinhaber: Novomatic AG, 2352 Gumpoldskirchen (AT)
(72) Erfinder: BAUMERT, Bernd, 2352 Gumpoldskirchen (AT)
(74) Vertreter: Evans, Gary
(86) Internationale Anmeldenummer: PCT/EP2020/055456
(87) Internationale Veröffentlichungsnummer: WO 2020/178247

(56) Entgegenhaltungen:
- EP-A2- 0 864 277
- WO-A1-2006/015335
- US-A1- 2018 040 203
- US-B1- 7 625 288

## Beschreibung

Die vorliegende Erfindung betrifft ein Sitzspielgerät mit einem Sessel, der eine Sitzfläche, eine Rückenlehne und zumindest eine Armlehne umfasst, wobei an der Armlehne eine geld- und/oder geldwertverarbeitende Ein- und/oder Auszahlvorrichtung vorgesehen ist, die von einer Armlehnenabdeckung zumindest teilweise abgedeckt ist.

Spielgeräte sind häufig als Standgeräte ausgebildet, um von einem vor dem Gerät stehenden oder bestenfalls auf einem Hocker sitzenden Bediener genutzt zu werden, wobei der Benutzer stehend oder auf dem Hocker abgestützt im oberen Bereich des Standgeräts angebrachte Anzeigevorrichtungen verfolgt und darunterliegende Bedienelemente betätigt.

Da ein längeres Stehen oder "Halbsitzen" auf einem Hocker vor solchen Standgeräten auf Dauer anstrengend und ermüdend ist, wurden bereits Sitzspielgeräte vorgeschlagen, die für den Benutzer deutlich bequemer sind. Solche Sitzspielgeräte umfassen einen komfortablen, beispielsweise lounge- oder wohnzimmerartig ausgebildeten Sessel mit einer Sitzfläche sowie Rücken- und Armlehnen, um dem Spielgerätenutzer einen hohen Sitzkomfort zu bieten, wobei in die Armlehnen Spielgeräte-typische Funktionsbausteine wie Spielsteuerungs- und/oder -betätigungselemente wie Joysticks, Touchscreenflächen, Hebel und Schalter, sowie geld- bzw. geldwertverarbeitende Ein- und Auszahlvorrichtungen wie Geldschein- und/oder Münzprüfer, Ticketdrucker und/oder -lesegeräte, Geld- und/oder Jetonspeicher oder Münzsortierer integriert sein können. Anzeigevorrichtungen wie Bildschirme oder gegebenenfalls auch rotierende Walzenanordnungen und ähnliches können ebenfalls über geeignete Trägervorrichtungen wie Schwenkarme unmittelbar am Sessel gelagert und im Blickfeld des Sesselnutzers positioniert sein, wobei alternativ oder zusätzlich aber auch separate, vom Sessel getrennt angeordnete Anzeigevorrichtungen wie beispielsweise ein Großbildschirm an einer vor dem Sessel befindlichen Wand verwendet werden können.

Ein solches Sitzspielgerät zeigt beispielsweise die US 2013/0137524, wobei dort an einer der Armlehnen des Sessels ein Bildschirm über einen schwenk- bzw. drehbaren Tragarm befestigt ist. Ferner sind an den Armlehnen ein Kreditkartenlesegerät sowie ein Geldschein- bzw. Münzprüfer und weitere Accessoire-Gerätschaften wie eine Docking Station für einen Musikplayer vorgesehen. Um Zugang zu den Komponenten im Inneren der Armlehne zu schaffen, ist an der Oberseite der Armlehne eine nach hinten zur Rückenlehne klappbare Abdeckklappe sowie eine abnehmbare Seitenverkleidung vorgesehen.

Speziell die Wartung der geld- bzw. geldwertverarbeitenden Komponenten ist dabei trotzdem mühsam. Einerseits müssen Geldscheine, Münzen, Jetons oder Token täglich aus der Speichereinheit eines Geldschein-, Münz-, Jeton- oder Tokenprüfers entnommen werden. Umgekehrt muss der Papiervorrat eines Ticketdruckers regelmäßig aufgefüllt werden, um das Ausdrucken von Gewinn- bzw. Gelwerttickets zu gewährleisten bzw. müssen umgekehrt eingelesene Tickets ähnlich Geldscheinen auch wieder entnommen werden. Solche Tickets sollen beispielsweise mit einem Barcode bedruckt werden, welcher einen Gewinn bzw. ein Guthaben angibt und an einem anderen Sitzspielgerät wieder eingelesen werden kann.

Bei der genannten Schrift US 2013/0137524 A1 ist das Ausleeren und Wiederbefüllen der Ein- und Auszahlvorrichtung unbefriedigend gelöst. Trotz abnehmbarer Seitenverkleidung und aufklappbarem Armlehnendeckel kann die Ein- und Auszahlvorrichtung nur mühsam geleert werden, insbesondere wenn diese für den Spieler einfach nutzbar angeordnet sein soll. US 2018/040203 A1 bezieht sich auf ein Sitzspielgerät, welcher eine Armlehne umfasst, in der eine Geldeingabevorrichtung angeordnet ist. Eine Abdeckung der Armlehne lässt sich entfernen, um Zugriff auf das Geldaufbewahrungsbehältnis zu erhalten. WO 2006/015335 A1 offenbart einen Spielautomaten, der einen Sitz umfasst, in welchem Spielsteuerungsvorrichtungen eingebettet sind. Seitlich an dem Sitz ist eine Geldwechselvorrichtung angeordnet, welcher Geldscheine oder Guthabentickets entgegennimmt und Münzen ausgibt. US 7 625 288 B1 bezieht sich auf ein ergonomisches Spielgerät in Form eines Stuhles, an dessen Armstütze ein Bedienbereich für einen Benutzer zur Steuerung eines Spieles angebracht ist. Die Armstütze ist vertikal schwenkbar, um dem Benutzer das Hinsetzen sowie das Verlassen des Stuhles zu erleichtern. EP 0 864 277 A2 offenbart einen Stuhl, in dessen Armlehne eine Schublade eingebettet ist, die als Teil der Oberseite der Armlehne geöffnet wird. An der Oberseite der Schublade ist eine Stützfläche angebracht, während im Inneren der Schublade vertikale Unterteilungen für die Aufbewahrungsbereiche vorliegen, die seitlich zugänglich sind.

Der vorliegenden Erfindung liegt daher die Aufgabe zugrunde, ein verbessertes Sitzspielgerät der genannten Art zu schaffen, das Nachteile des Standes der Technik vermeidet und letzteren in vorteilhafter Weise weiterbildet. Insbesondere soll eine einfache Wartung der geld- bzw. geldwertverarbeitenden Ein- und Auszahlvorrichtungen ermöglicht werden, gleichzeitig aber sicher vor unbefugtem Zugriff geschützt werden.

Erfindungsgemäß wird die genannte Aufgabe durch ein Sitzspielgerät mit einem Sessel, der eine Sitzfläche, eine Rückenlehne und zumindest eine Armlehne aufweist gelöst, wobei an der Armlehne eine geld- und/oder geldwertverarbeitende Ein- und/oder Auszahlvorrichtung vorgesehen ist, die von einer Armlehnenabdeckung zumindest teilweise abgedeckt ist, wobei die Armlehnenabdeckung beweglich zwischen einer geschlossenen Stellung und einer geöffneten Stellung ausgebildet ist, wobei die Armlehnenabdeckung durch eine schubladenähnlich verfahrbare Aufnahme für die Ein- und/oder Auszahlvorrichtung oder eine schwenkbare Abdeckhaube ausgebildet ist; und wobei die Ein- und/oder Auszahlvorrichtung, wenn sich die Armlehnenabdeckung in der geöffneten Stellung befindet, in eine Wartungsstellung gebracht ist oder in diese bringbar ist. Bevorzugte Ausgestaltungen der Erfindung sind Gegenstand der abhängigen Ansprüche.

Es wird also vorgeschlagen, die Armlehnenabdeckung so auszubilden und anzuordnen, dass in der geöffneten Stellung der Armlehnenabdeckung die Ein- und/oder Auszahlvorrichtung mehrseitig freiliegt, um von mehreren Seiten Zugang zu haben. Erfindungsgemäß ist gemäß einer Ausführungsform die beweglich zwischen einer geschlossenen Stellung und einer geöffneten Stellung ausgebildete Armlehnenabdeckung als schwenkbare Abdeckhaube ausgebildet, die in ihrer geschlossenen Stellung die Ein- und/oder Auszahlvorrichtung auf zumindest zwei, vorzugsweise auch drei oder mehr Seiten abdeckt und um eine an einer Vorderseite der Armlehne und/oder Vorderseite der Sitzfläche angeordnete Haubenschwenkachse in eine geöffnete Stellung aufschwenkbar ist, in der zumindest zwei, vorzugsweise auch drei oder mehr Seiten der Ein- und/oder Auszahlvorrichtung freiliegen. Durch die Haubenform und die Anordnung der Haubenschwenkachse an der Vorderseite des Sessels kann die Abdeckhaube nach vorne von der Rückenlehne weg aufgeschwenkt werden, sodass die für eine einfache Bedienung vorzugsweise am vorderen Abschnitt der Armlehne angeordnete Ein-/Auszahlvorrichtung großräumig freigelegt wird. Gleichzeitig umschließt die Abdeckhaube in ihrer geschlossenen Stellung die Ein-/Auszahlvorrichtung mehrseitig und schützt diese verlässlich vor unbefugtem Zugriff.

Gemäß einer weiteren Ausführungsform ist die als beweglich zwischen einer geschlossenen Stellung und einer geöffneten Stellung ausgebildete Armlehnenabdeckung durch eine schubladenähnlich verfahrbare Aufnahme für die Ein- und/oder Auszahlvorrichtung ausgebildet; und wobei die Ein- und/oder Auszahlvorrichtung, wenn sich die Armlehnenabdeckung in der geöffneten Stellung befindet, in eine Wartungsstellung gebracht ist oder in diese bringbar ist.

In Weiterbildung der Erfindung kann sich die genannte Haubenschwenkachse vorteilhafterweise zumindest näherungsweise parallel zu einer Vorderkante der Sitzfläche erstrecken und/oder im Wesentlichen senkrecht zu einer großen Seitenfläche der Armlehne, sodass die Abdeckhaube näherungsweise parallel zur aufrechten Armlehnenebene nach vorne von der Rückenlehne weggeschwenkt werden kann. Insbesondere kann sich die genannte Haubenschwenkachse unterhalb der Armlehnenoberseite, insbesondere auch unterhalb der Sitzflächenoberseite erstrecken, sodass die Abdeckhaube beim Aufschwenken weniger nach oben, sondern mehr nach vorne und bei weiterem Aufschwenken auch nach unten schwenkt. Hierdurch wird das Kollisionspotenzial mit weiteren Komponenten des Sitzspielgeräts wie beispielsweise einem schräg vorne oberhalb der Armlehne angeordneten Bildschirm beträchtlich reduziert. Gleichzeitig wird die Ein-/Auszahlvorrichtung so großflächig freigegeben, dass bei geöffneter Abdeckhaube die Ein- und/oder Auszahlvorrichtung von mehreren Seiten zugänglich ist und auch selbst verschwenkt oder aus ihrer bestimmungsgemäßen Betriebsposition entfernt werden kann, um beispielsweise das Leeren zu vereinfachen.

Insbesondere kann die genannte Ein- und/oder Auszahlvorrichtung schwenkbar um eine Schwenkachse am Sessel gelagert sein, um aus einer bestimmungsgemäßen Betriebsposition in eine Wartungsstellung und zurück verschwenkt werden zu können, wenn sich die Abdeckhaube in ihrer geöffneten Stellung befindet. Die Schwenkachse der Ein- und/oder Auszahlvorrichtung kann sich dabei vorteilhafterweise zumindest näherungsweise parallel zu der Haubenschwenkachse erstrecken sodass auch die Ein- und/oder Auszahlvorrichtung mit kleinem Kollisionspotenzial zu anderen Komponenten in die Wartungsstellung verbracht werden kann.

Insbesondere kann die Schwenkachse der Ein-/Auszahlvorrichtung frontseitig an einer Vorderseite der Armlehne und/oder im Bereich der Vorderseite der Sitzfläche angeordnet sein, vorzugsweise unterhalb einer Armlehnenoberseite und/oder unterhalb einer Sitzflächenoberseite, sodass die Ein-/Auszahlvorrichtung weniger nach oben, sondern mehr nach vorne und bei weiterem Verschwenken nach unten in die Wartungsstellung schwenkbar ist.

Die genannte Ein- und/oder Auszahlvorrichtung kann in vorteilhafter Weiterbildung der Erfindung einen Ein- und/oder Ausfuhrschlitz zum Einführen und/oder Ausführen von Geldscheinen, Kreditkarten, Geldkarten, Münzen, Jetons, Token und/oder Werttickets, die beispielsweise mit einem Strichcode bedruckt sein können, aufweisen. Der genannte Ein-/Ausfuhrschlitz ist dabei in der bestimmungsgemäßen Betriebsposition der Ein- und/oder Auszahlvorrichtung vorteilhafterweise derart ausgerichtet, dass er sich an einer Oberseite der Armlehne befindet und zum im Sessel sitzenden Nutzer bzw. zu dessen Rückenlehne hin öffnet. Insbesondere kann der genannte Ein- und/oder Ausfuhrschlitz in einer vorderen Hälfte bzw. einem vorderen Endabschnitt der Armlehne an deren Oberseite angeordnet sein und sich horizontal oder schräg nach hinten zur Rückenlehne nach oben erstrecken, um das Einführen von Geldscheinen, Kreditkarten und dergleichen sowie deren Wiederentnahme für den Spieler zu erleichtern. Der genannte Ein-/Ausfuhrschlitz ist vorteilhafterweise derart positioniert, dass der Spieler mit einem Ellenbogen auf der Armlehne abgestützt ergonomisch günstig einen Geldschein oder eine Kreditkarte oder ähnliches ohne größeres Abwinkeln der Hand in den Einfuhrschlitz stecken bzw. wieder entnehmen kann.

Die Abdeckhaube kann eine Aussparung aufweisen, die den genannten Ein-/Ausfuhrschlitz an der Armlehnenoberseite freilässt, wenn die Abdeckhaube geschlossen ist.

In der Wartungsstellung kann sich die Ein- und/oder Auszahlvorrichtung mit dem genannten Ein-/Ausfuhrschlitz im Wesentlichen senkrecht nach oben erstrecken.

Die Abdeckhaube kann in einem Querschnitt betrachtet vorteilhafterweise im Wesentlichen U-förmig konturiert sein, wobei zwei Seitenschenkel durch einen Verbindungsschenkel verbunden sind. Die genannten Seitenschenkel der Abdeckhaube umgreifen gegenüberliegende Seiten der Ein-/Auszahlvorrichtung in der geschlossenen Abdeckhaubenstellung, während der Verbindungsschenkel der Abdeckhaube eine Stirnseite der Ein-/Auszahlvorrichtung abdeckt.

Vorteilhafterweise kann die genannte Abdeckhaube dabei eine im Wesentlichen ebene, in der geschlossenen Stellung horizontal angeordnete Abstellfläche bilden, die sich in der geschlossenen Abdeckhaubenstellung an der Armlehnenoberseite erstreckt. Die genannte Abstellfläche kann dabei von dem genannten Verbindungsschenkel gebildet sein, der die beiden Seitenflächen der Abdeckhaube verbindet.

In Weiterbildung der Erfindung kann sich die Abdeckhaube in ihrer geschlossenen Stellung sowohl auf einer Oberseite der Armlehne als auch auf einer Vorderseite der Armlehne erstrecken. Hierzu kann der Verbindungsschenkel der Abdeckhaube vorteilhafterweise zwei zueinander abgeknickte Schenkelabschnitte und/oder neben einem flachen, in der geschlossenen Stellung horizontalen Abstellflächenschenkel einen sich nach vorne bogenförmig nach unten krümmenden Stirnseitenschenkel umfassen.

Insbesondere kann der Verbindungsschenkel der Abdeckhaube in einer Blickrichtung senkrecht auf die Seitenflächen der Abdeckhaube auch einen polygonzugartigen Verlauf besitzen, der - in der geschlossenen Abdeckhaubenstellung - einen horizontalen Abstellflächen-Schenkel, einen aufrechten Vorderschenkel und einen überhängenden Unterschenkel umfassen kann.

Die Abdeckhaube kann dabei auch in der geschlossenen Stellung über die Vorderkante der Sitzfläche nach vorne, das heißt von der Rückenlehne weg vorspringen. Durch den zuvor beschriebenen, unten überhängenden und wieder zurückspringenden Abdeckhauben-Schenkel wird ein einfaches Ein- und Aussteigen in den Sessel sichergestellt, während der polygonzugartige bzw. gebogene Verlauf des Verbindungsschenkels gleichzeitig einen ausreichenden Bauraum für die Ein-/Auszahlvorrichtung und eine ausreichende Stützlänge der Armlehne schafft.

In einer Seitenansicht - in einer Blickrichtung näherungsweise senkrecht auf die Seitenflächen der Abdeckhaube - kann die Abdeckhaube eine näherungsweise mondsichelförmige Konturierung besitzen, die einerseits von dem polygonzugartigen und/oder konvex gebogenen Verlauf des Verbindungsschenkels einerseits und dem Kantenverlauf der Seitenschenkel definiert wird. Der genannte Kantenverlauf der Seitenschenkel an deren vom Verbindungsschenkel auskragenden Rand kann im Wesentlichen gerade, insbesondere aber auch leicht konkav konturiert sein, sodass die Mondsichelform zwischen Halbmond und Neumond variieren kann, wobei aber auch andere Haubenformen möglich sind.

Die beiden Seitenschenkel der Abdeckhaube, die durch den genannten Verbindungsschenkel miteinander verbunden sind, können im Wesentlichen eben und/oder zueinander parallel ausgebildet sein.

In der geschlossenen Stellung kann die Abdeckhaube relativ zu einem daran anschließenden und/oder weiter hinten zur Rückenlehne angeordneten Teil der Armlehnenoberseite leicht nach oben vorspringen und/oder ein höheres Armlehnenniveau beispielsweise für das Auflegen einer Handfläche definieren. In dem Übergangsbereich zwischen der Oberseite der Abdeckhaube und dem weiter hinten liegendem, tieferen Armlehnenabschnitt kann der zuvor erläuterte Ein-/Ausfuhrschlitz der Ein- und/oder Auszahlvorrichtung angeordnet sein.

Um ein einfaches Wiederverschließen zu ermöglichen, kann in Weiterbildung der Erfindung an der Abdeckhaube ein Mitnehmer vorgesehen sein, der beim Zurückklappen der Abdeckhaube mit der ebenfalls aufgeklappten Ein- und/oder Auszahlvorrichtung in Eingriff gerät und diese mit zurück in ihre Betriebsstellung verschwenkt. Beispielsweise kann an der Abdeckhaube ein Mitnehmerstift vorgesehen sein, der beim Zurückschwenken an der Ein- und/oder Auszahlvorrichtung ansteht und gegebenenfalls abgleiten kann, wenn die Schwenkachsen der Abdeckhaube und der Ein-/Auszahlvorrichtung nicht miteinander fluchten. Alternativ kann ein solcher Mitnehmerzapfen auch am Korpus der Ein-/Auszahlvorrichtung vorgesehen sein und mit einer Kante bzw. einer Fläche der Abdeckhaube in Eingriff geraten.

Um einen unbefugten Zugang zu der Ein- und/oder Auszahlvorrichtung zu verhindern, ist in Weiterbildung der Erfindung eine Verriegelungsvorrichtung zum Verriegeln der Abdeckhaube in ihrer geschlossenen Stellung vorgesehen. Die Verriegelungsvorrichtung kann vorteilhafterweise ein Verriegelungselement an zumindest einer der beiden Seitenwände der Abdeckhaube, vorteilhafterweise an jeder der beiden gegenüberliegenden Seitenwände der Abdeckhaube aufweisen, welches Verriegelungselement mit einem damit formschlüssig in Eingriff bringbaren Verriegelungselement an der Armlehne bzw. an dem Armlehnenkorpus zusammenwirken kann, um die Abdeckhaube verlässlich in ihrer geschlossenen Stellung zu halten. Vorteilhafterweise können die genannten Verriegelungselemente dabei an einem der Haubenschwenkachse gegenüberliegenden Endabschnitt der Abdeckhaube angeordnet sein, um in der verriegelnden Stellung günstige Hebelverhältnisse zu haben und die Abdeckhaube an gegenüberliegenden Endabschnitten zu halten.

Vorteilhafterweise kann eines der zusammenwirkenden Verriegelungselemente starr gelagert und das andere Verriegelungselement beweglich, beispielsweise schwenkbar gelagert sein, um ein einfaches Verriegeln zu ermöglichen. Beispielsweise kann eines der Verriegelungselemente als Sperrklinke ausgebildet sein, oder auch als verschiebbares Riegelelement, wobei beispielsweise über eine Schrägfläche an der Klinke oder dem Riegelelement oder auch an dem damit zusammenwirkenden gegenüberliegenden Verriegelungselement eine Selbstverriegelung ermöglicht werden kann.

Um die Verriegelung zu öffnen, kann das beweglich gelagerte Verriegelungselement über einen geeigneten Betätiger, beispielsweise über einen Seilzug in eine entriegelte Stellung verbracht werden. Um sicher in die verriegelnde Stellung zu gelangen, kann eine Vorspannvorrichtung vorgesehen sein, die das beweglich gelagerte Verriegelungselement in dessen verriegelnde Stellung vorspannt.

Dem genannten Betätiger zum Entriegeln kann ein Schloss zugeordnet sein, das durch einen Schlüssel oder dergleichen absperrbar ist. Beispielsweise kann der zuvor genannte Seilzug an einem Betätigungshebel angelenkt sein, der nur über einen Schlüssel drehbar ist.

**In** Weiterbildung der Erfindung kann der Sessel zwei gegenüberliegende Armlehnen aufweisen, denen jeweils eine Abdeckhaube der beschriebenen Art zugeordnet ist, um beide Armlehnen öffnen und darin integrierte Ein-/Auszahlvorrichtungen abdecken bzw. freilegen zu können. Insbesondere kann in einer der beiden Armlehnen als Ein- und/oder Auszahlvorrichtung ein Geldscheinprüfer und/oder ein Kredit- oder Geldkartenlesegerät vorgesehen sein, während in der gegenüberliegenden Armlehne ein Ticket- oder Bondrucker und/oder -lesegerät vorgesehen sein kann.

Vorteilhafterweise sind also in den verschiedenen Armlehnen geld- und/oder geldwertverarbeitende Ein- und/oder Auszahlvorrichtungen verschiedener Gattung untergebracht. Alternativ können aber auch gleichartig ausgebildete Ein- und/oder Auszahlvorrichtungen in den beiden Armlehnen untergebracht sein, beispielsweise um Rechtshändern und Linkshändern gleichermaßen eine vereinfachte Bedienung zu ermöglichen.

Vorteilhafterweise besitzen beide Ein- und/oder Auszahlvorrichtungen in den beiden Armlehnen jeweils einen Ein- und/oder Ausfuhrschlitz der genannten Art, um Geldscheine, Kreditkarten, Tickets und dergleichen einschieben bzw. ausführen zu können, wobei die genannten Ein- und Ausfuhrschlitze vorteilhafterweise in der zuvor beschriebenen Weise angeordnet und positioniert sein können.

Gegebenenfalls können auch an einer Armlehne mehrere solcher Einfuhrschlitze vorteilhafterweise übereinander angeordnet sein, beispielsweise um einerseits das Einschieben von Geldscheinen und andererseits das Einschieben einer Kreditkarte zu ermöglichen. Vorteilhafterweise können dabei beide Einfuhrschlitze parallel zueinander angeordnet und/oder sich jeweils schräg geneigt nach hinten oben zur Rückenlehne erstrecken, um einfach bedient werden zu können.

Die an den gegenüberliegenden Armlehnen vorgesehenen Abdeckhauben können vorteilhafterweise im Wesentlichen in gleicher Weise ausgebildet sein, wie dies zuvor erläutert wurde, und/oder unabhängig hiervon um zueinander zumindest näherungsweise parallele Haubenschwenkachsen schwenkbar gelagert sein. Insbesondere kann auch die Abdeckhaube an der zweiten Armlehne frontseitig an einer Vorderseite der Armlehne und/oder einer Vorderseite der Sitzfläche, insbesondere unterhalb der Armlehnenoberseite, gegebenenfalls auch unterhalb der Sitzflächenoberseite angeordnet sein und/oder sich näherungsweise parallel zur Vorderkante der Sitzfläche erstrecken.

Insbesondere können sich die beiden Abdeckhaubenschwenkachsen der beiden Abdeckhauben zueinander koaxial erstrecken. Gegebenenfalls können die beiden Schwenkachsen aber auch stumpfwinklig zueinander geneigt sein, insbesondere wenn sich die beiden Armlehnen nicht parallel zueinander erstrecken, sondern beispielsweise nach vorne von der Rückenlehne weg sich leicht V-förmig aufspreizen.

An der zumindest einen Armlehne des Sessels können weitere Funktionsbausteine des Sitzspielgeräts angebracht und/oder integriert sein. Insbesondere können Spielsteuerungs-Betätigungsmittel an der Armlehne angebracht sein, insbesondere an deren Oberseite positioniert sein. Solche spielsteuernde Funktionsbausteine können beispielsweise einen verkippbaren Joystick, eine Touchscreenoberfläche, ein Tastenfeld nach Art eines Keyboards, Schiebeschalter, Drehregler oder andere Betätigungselemente umfassen.

Vorteilhafterweise können an beiden gegenüberliegenden Armlehnen, insbesondere an deren Oberseiten solche spielsteuernde Betätigungselemente angeordnet sein, um eine beidhändige Betätigung des Spiels zu ermöglichen.

Alternativ oder zusätzlich kann an zumindest einer Armlehne auch eine Anzeigevorrichtung, beispielsweise in Form eines Bildschirms angebracht sein, beispielsweise mittels eines verstellbar ausgebildeten Trägerarms, der es ermöglicht, den Bildschirm in eine für den jeweiligen Benutzer passende Betriebsstellung zu verbringen, insbesondere oberhalb und/oder vor der Armlehne und/oder oberhalb und vor der Sitzfläche. Vorteilhafterweise kann ein solcher Träger zum Halten der Anzeigevorrichtung an einem Abschnitt der Armlehne befestigt sein, der zwischen der geschlossenen Abdeckhaube und der Rückenlehne liegt.

Die Erfindung wird nachfolgend anhand eines bevorzugten Ausführungsbeispiels und zugehöriger Zeichnungen näher erläutert. In den Zeichnungen zeigen:
- Fig. 1:: eine perspektivische Darstellung eines Sitzspielgeräts aus einer Blickrichtung schräg von vorne, die den Sessel und dessen Arm- und Rückenlehnen sowie dessen Sitzfläche zeigt, wobei die an den Armlehnen angebrachten Funktionsbausteine wie Spielsteuer-Betätigungselemente und ein Bildschirm sowie die an den Abdeckhauben der Armlehnen gezeigten Ablageflächen zu sehen sind,
- Fig. 2:: eine ausschnittsweise, perspektivische Darstellung des Sitzspielgeräts aus Figur 1, die die Abdeckhaube der Armlehnen in einer geöffneten, aufgeschwenkten Stellung und die hierdurch freiliegenden, an sich unter der Abdeckhaube befindlichen Ein- und Auszahlvorrichtungen zeigt,
- Fig. 3:: eine ausschnittsweise, perspektivische Darstellung einer der beiden Armlehnen des Sessels aus den vorhergehenden Figuren, wobei die Abdeckhaube in der aufgeschwenkten Stellung und auch die Ein-/Auszahlvorrichtung in einer aufgeschwenkten Wartungsstellung gezeigt sind,
- Fig. 4:: eine ausschnittsweise, perspektivische Darstellung eines Ein-/Ausfuhrschlitzes der Ein- und/oder Auszahlvorrichtung, die den Ein-/Ausfuhrschlitz und dessen Orientierung an der Oberseite der Armlehne zeigt,
- Fig. 5:: eine schematische Schnittdarstellung entlang der Linie A-A in Figur 4, die die Positionierung des Mundstücks des Ein-/Ausfuhrschlitzes mit dem angrenzenden Korpus der Oberseite der Armlehne durch einen kegelförmigen Zapfen zeigt,
- Fig. 6:: eine ausschnittsweise, perspektivische Darstellung der aufgeschwenkten Abdeckhaube der zweiten Armlehne, in die ein Ticketdrucker integriert ist,
- Fig. 7:: eine ausschnittsweise Seitenansicht der zweiten Armlehne in einer aufgeklappten Stellung der Abdeckhaube ähnlich Figur 6,
- Fig. 8:: eine ausschnittsweise, perspektivische Darstellung der Verriegelungsvorrichtung zwischen Abdeckhaube und Armlehnenkorpus, wobei die Abdeckhaube in einer leicht aufgeschwenkten Stellung gezeigt ist, in der die beiden Verriegelungselemente an der Abdeckhaube und dem Armlehnenkorpus außer Eingriff sind,
- Fig. 9:: eine ausschnittsweise, perspektivische Darstellung der Verriegelungsvorrichtung zwischen Abdeckhaube und Armlehnenkorpus in der verriegelnden Stellung, wobei ein Seilzugmechanismus zum Lösen der Verriegelung dargestellt ist,
- Fig. 10:: eine ausschnittsweise, perspektivische Darstellung der zweiten Armlehne, die die Anordnung und Ausrichtung des Mundstücks des Ticketdruckers und - lesegeräts zeigt, und
- Fig. 11:: eine teilweise geschnittene Seitenansicht des Mundstücks des Ticketdruckers und -lesegeräts, die dessen Anordnung relativ zur Oberseite der Armlehne und der Abdeckhaube zeigt.
- Fig. 12:: eine perspektivische Darstellung eines weiteren Sitzspielgeräts aus einer Blickrichtung schräg von vorne, die den Sessel und dessen Arm- und Rückenlehnen sowie dessen Sitzfläche zeigt, wobei die an den Armlehnen angebrachten Funktionsbausteine wie Spielsteuer-Betätigungselemente und ein Bildschirm sowie verfahrbare Aufnahmen für die Ein- und/oder Auszahlvorrichtung in geschlossener Stellung zu sehen sind,
- Fig. 13:: eine perspektivische Darstellung des weiteren Sitzspielgeräts aus Figur 12 mit den verfahrbaren Aufnahmen in geöffneter Stellung,
- Fig. 14:: eine ausschnittsweise, perspektivische Darstellung des Sitzspielgeräts aus Figur 12, die die verfahrbare Aufnahme einer der Armlehnen in einer geöffneten Stellung und die hierdurch freiliegenden, an sich unter der Abdeckhaube befindlichen Ein- und Auszahlvorrichtungen zeigt,
- Fig. 15:: eine ausschnittsweise, perspektivische Darstellung des Sitzspielgeräts aus Figur 14, die die verfahrbare Aufnahme in geschlossenen Stellung zeigt
- Fig. 16:: eine ausschnittsweise, perspektivische Darstellung des Sitzspielgeräts aus Figur 12, die die verfahrbare Aufnahme der anderen der Armlehnen in einer geöffneten Stellung und die hierdurch freiliegenden, an sich unter der Abdeckhaube befindlichen Ein- und Auszahlvorrichtungen zeigt,
- Fig. 17:: eine ausschnittsweise, perspektivische Darstellung des Sitzspielgeräts aus Figur 16, die die verfahrbare Aufnahme in geschlossenen Stellung zeigt

Wie Figur 1 zeigt, umfasst das Sitzspielgerät 1 einen Sessel 2 mit einer Sitzfläche 3, einer Rückenlehne 4 sowie zwei seitlichen Armlehnen 5r und 5ℓ.

Der Sessel 2 kann nach Art eines Lounge-Stuhls bzw. -Sessels ausgebildet sein, wobei aber auch andere Konfigurationen wie beispielsweise Fauteuil, Clubsessel oder Ohrensessel möglich sind. Vorteilhafterweise kann der Sessel 2 eine Rahmenkonstruktion 61 beispielsweise aus Holz oder Stahlrohr umfassen, die mit einer Polsterung und/oder einem Bezug verkleidet sein kann. Vorteilhafterweise sind zumindest die Sitzfläche 3 und die Rückenlehne 4 gepolstert, wobei die Polsterung ebenso wie restliche Verkleidungsflächen des Sessels 2 mit einem geeigneten Bezug beispielsweise aus Leder, Kunstleder, Filz oder einem Stoff oder Mikrofasertextilien bezogen sein können. Der Sessel 2 kann gegebenenfalls auch Schalenelemente aus einem Hartmaterial wie Hartkunststoff umfassen, die gegebenenfalls durch einen geeigneten Bezug, gegebenenfalls in Verbindung mit einer Polsterung bezogen sein können, beispielsweise in Form einer Sitzflächenschale und/oder einer Rückenlehnenschale.

Vorteilhafterweise können die Sitzfläche 3, die Rückenlehne 4 und die Armlehnen 5 oder darauf vorgesehene Polster abgenommen werden, um die Reinigung zu erleichtern.

Vorteilhafterweise kann die Rückenlehne 4 und/oder die Sitzfläche 3 verstellt werden, beispielsweise im Anstellwinkel verkippt und/oder höhenverstellbar sein.

Wie Figur 1 ferner zeigt, sind an dem Sessel 2 verschiedene Spielgeräte-Funktionsbausteine vorgesehen, wobei diese Funktionsbausteine insbesondere eine Anzeigevorrichtung 6 beispielsweise umfassend einen Bildschirm 7 (bzw. Touch-Screen Bildschirm) zur Anzeige eines Spielinhalts sowie Spielsteuer-Betätigungsmittel 8 beispielsweise in Form von Betätigungshebeln, einem Joystick, einer Touchscreenoberfläche, Drehreglern, Schiebeschaltern und dergleichen umfassen können. Alternativ oder zusätzlich zu dem in Figur 1 gezeigten Bildschirm 7 können auch andere Anzeigemittel wie beispielsweise drehbar gelagerte Walzen, wie sie aus einem Walzenspiel bekannt sind, vorgesehen sein.

Die Anzeigevorrichtung 6 kann vorteilhafterweise mittels eines Anzeigeträgers 9 verstellbar am Sessel 2 gelagert sein, insbesondere an einer der Armlehnen 5. Beispielsweise kann der Anzeigeträger 9 um eine aufrechte bzw. lotrechte Achse schwenkbar und/oder höhenverstellbar an der Armlehne 5 gelagert sein, um die Anzeigevorrichtung 6 in verschiedene Stellungen im Bereich seitlich der Armlehne 5 bis seitlich schräg vorne oder oberhalb der Sitzfläche 3 verstellen zu können. Vorteilhafterweise kann die Anzeigevorrichtung 6 selbst wiederum an dem genannten Anzeigeträger 9 verdrehbar und/oder verkippbar und/oder verschiebbar gelagert sein, beispielsweise mittels eines Kugelgelenks und/oder einer Schiebeführung, die einerseits ein mehrachsiges Verkippen der Anzeigevorrichtung 6 und/oder eine Höhenverstellung und gegebenenfalls Seitenverstellung ermöglichen können.

Die zuvor genannten Betätigungsmittel 8, die dem Steuern des Spielinhalts dienen können, beispielsweise dem Starten einer Spielrunde, dem Anhalten der Symbolwalzen oder dem Verschieben von Spielelementen oder dem Bestimmen des Spieleinsatzes, können insbesondere an den Armlehnen 5r und 5ℓ vorgesehen sein, insbesondere auf deren Oberseiten. Vorteilhafterweise sind die genannten Betätigungsmittel 8 als elektrische Taster ausgeführt und in einem mittleren bis vorderen Abschnitt der Armlehnen 5 positioniert, sodass sie im Bereich der Hände eines im Sessel 2 sitzenden Spielers liegen, insbesondere wenn dessen Arme auf den Armlehnen 5 aufliegen.

Am Sessel 2 können weitere Funktionsbausteine wie beispielsweise eine Audio-Einrichtung 10 mit Lautsprechern 11 beispielsweise im Bereich der Rückenlehne 4 und/oder einer Docking Station 12 für ein Audio-Wiedergabegerät wie beispielsweise einen MP3-Player umfassen. Alternativ oder zusätzlich können auch Lautsprecher in der Anzeigevorrichtung 6 integriert sein oder Kopfhörerbuchsen im Bereich der Armlehnen 5 oder der Rückenlehne 4 vorgesehen sein.

Die genannten Funktionsbausteine sind mit einer drahtgebundenen oder drahtlosen Verbindung mit einer zentralen Steuereinheit (in den Fig. nicht gezeigt) verbunden. Die zentrale Steuereinheit kann in dem Sessel 2 integriert sein oder als separate Einheit außerhalb des Sessels 2 diesem zugeordnet sein.

Alternativ oder zusätzlich zu der an der Armlehne 5 befestigten Anzeigevorrichtung 6 kann der Sessel 2 auch einem separaten Bildschirm oder einer anderen Anzeigevorrichtung zugeordnet sein, mit der der Sessel 2 bzw. die darin integrierten Spielgeräte-Funktionsbausteine beispielsweise drahtlos nach dem Bluetooth-Standard oder in anderer Weise kommunizieren können.

Wie die Figuren 1 bis 3 zusammen verdeutlichen, umfassen die Armlehnen 5r und 5ℓ in ihrem vorderen, oberen Bereich jeweils eine Abdeckhaube 13, die in ihren geschlossenen Stellungen jeweils den vorderen Endabschnitt der jeweiligen Armlehne 5r bzw. 5ℓ bilden und darunter befindliche, noch näher zu erläuternde Funktionsbausteine abdecken.

Wie die Figuren 2 und 3 zeigen, können die Abdeckhauben 13 der rechten und linken Armlehne 5r und 5ℓ jeweils zwei seitliche, näherungsweise zueinander parallele Seitenwände 14 und 15 umfassen, die durch einen Verbindungsschenkel 16 miteinander verbunden sind, sodass die Abdeckhauben 13 im Querschnitt betrachtet näherungsweise ein U-förmiges Querschnittsprofil besitzen. Die genannten Seitenwände 14 und 15 bilden im geschlossenen Zustand der Abdeckhaube 13 innere und äußere Seitenflächen der jeweiligen Armlehne 5r bzw. 5ℓ, wobei die genannten Seitenwände 14 und 15 zumindest näherungsweise stetig oder harmonisch an die Seitenflächen 17 und 18 des angrenzenden Armlehnenkorpus anschließen können.

Der Verbindungsschenkel 16 der jeweiligen Abdeckhaube 13 kann einen Teil der Oberseite der jeweiligen Armlehne 5r bzw. 5ℓ und zumindest einen Teil der Vorderseite der jeweiligen Armlehne bilden, wobei der genannte Verbindungsschenkel 16 polygonzugartig mehrere Schenkelabschnitte aufweisen kann, die zueinander winkelig angeordnet und/oder relativ zueinander abgekrümmt sein können. Insbesondere kann der genannte Verbindungsschenkel 16 eine im Wesentlichen ebene Abstellfläche 19 bilden, die sich in der geschlossenen Stellung der Abdeckhaube 13 horizontal an der Oberseite der Armlehne 5 erstreckt, insbesondere deren vorderen Endabschnitt bildet. An die genannte Abstellfläche 19 anschließend kann der Verbindungsschenkel 16 einen Frontabschnitt 20 umfassen, der sich in der geschlossenen Stellung der Abdeckhaube 13 näherungsweise aufrecht erstreckt und die Vorderseite der Armlehne 5 begrenzt. An diesen aufrechten Frontabschnitt 20 anschließend kann der Verbindungsschenkel 16 nach unten einen überhängenden Endabschnitt besitzen, vgl. Figur 1.

Wie Figur 1 verdeutlicht, kann die Abstellfläche 19 der Abdeckfläche 13 in deren geschlossenen Stellung höhenmäßig gegenüber dem restlichen, weiter hinter liegenden Armlehnenabschnitt bzw. deren Oberseite nach oben vorspringend angeordnet sein, das heißt etwas höher liegen und ein Plateau bilden, auf dem die Handfläche aufgelegt bzw. ein Gegenstand wie ein Glas und dergleichen abgestellt werden kann.

Im Übergangsbereich zwischen der erhöhten Abstellfläche 19 der Abdeckhaube 3 und der tieferliegenden Oberseite der daran anschließenden Armlehne 5 kann die Abdeckhaube 13 und/oder der Armlehnenkorpus 5 einen schräg ansteigenden Abschnitt 21 umfassen, in dem ein Ein-/Ausfuhrschlitz einer Ein- und/oder Auszahlvorrichtung angeordnet werden kann, wie noch erläutert wird.

Die beiden Abdeckhauben 13 der rechten und linken Armlehnen 5r und 5ℓ können zueinander im Wesentlichen identisch ausgebildet sein, wobei aber auch voneinander abweichende Formgebungen vorgesehen sein können, um beispielsweise unterschiedlich große Innenbereiche der Armlehne freizugeben, je nachdem, welche Funktionsbausteine dort integriert sind.

Wie Figur 3 und Figur 7 verdeutlichen, können die Abdeckhauben 13 jeweils - bei Betrachtung senkrecht auf eine der Seitenflächen - eine näherungsweise mondsichelförmige Kontur besitzen, die einerseits von dem polygonzugartigen Verlauf des Verbindungsschenkels 16 und andererseits von dem Rand der Seitenwände 14 und 15 begrenzt wird. Der frei abstehende Randabschnitt der Seitenwände 14 und 15 kann insbesondere bogenförmig konkav konturiert sein, um an einen bogenförmig konvex konturierten Randabschnitt des angrenzenden Armlehnenkorpus passend anzuschließen, vgl. Figur 1 und Figur 3. Es kann erwähnt werden, dass der frei abstehende Randabschnitt der Seitenwände 14 und 15 insbesondere bogenförmig konvex konturiert sein, um an einen bogenförmig konkav konturierten Randabschnitt des angrenzenden Armlehnenkorpus passend anzuschließen. Weiters können die frei abstehende Randabschnitte der Seitenwände 14 und 15 und Randabschnitt des angrenzenden Armlehnenkorpus auch gerade ausgebildet sein.

Wie die Figuren 2, 3, 6 und 7 verdeutlichen, ist jede der Abdeckhauben 13 um eine Haubenschwenkachse 22 in eine Wartungsstellung aufschwenkbar, wobei sich die beiden Haubenschwenkachsen 22, wie Figur 1 zeigt, vorteilhafterweise parallel zu einer Vorderkante der Sitzfläche 3 erstrecken können. Insbesondere können die beiden Haubenschwenkachsen 22 an der rechten und linken Armlehne zueinander koaxial angeordnet sein.

Die Haubenschwenkachsen 22 sind dabei vorteilhafterweise im Bereich der vorderen Stirnseiten der Armlehnen 5r bzw. 5ℓ angeordnet und/oder im Bereich der vorderen Stirnseite der Sitzfläche 3, wobei die Haubenschwenkachsen 22 vorteilhafterweise unterhalb der Oberseiten der Armlehnen 5r und 5ℓ und insbesondere auch unterhalb der Oberseite der Sitzfläche 3 angeordnet sein können. Beispielsweise können die Haubenschwenkachsen 22 im Bereich von 30% bis 70% der Höhe der Oberseite der Armlehnen 5 oder in einem Mittelabschnitt, insbesondere etwa mittig zwischen der Bodenaufstandsfläche des Sessels 2 und der Oberseite der Armlehnen 5 positioniert sein.

Wie Figur 1 zeigt, können die Haubenschwenkachsen 22 insbesondere an einem unteren Endabschnitt der Abdeckhauben 13 angeordnet sein, zumindest wenn die geschlossene Stellung der Abdeckhaube 13 betrachtet wird. Wie Figur 1 zeigt, kann sich die jeweilige Abdeckhaube 13 in der geschlossenen Stellung von der Oberseite der Armlehne 5 ausgehend um die vordere Stirnseite der Armlehne 5 herum ein Stück weit nach unten erstrecken und mit ihrem unteren Endabschnitt näherungsweise im Bereich der Vorderseite der Sitzfläche 3, insbesondere auch unterhalb der Oberseite der Sitzfläche 3 erstrecken, um dort am Sesselkorpus bzw. dem Korpus der Armlehne 5 angelenkt zu sein.

Das Verschwenken der Abdeckhauben 13 kann durch gedämpfte Teleskopstangen oder einen Federmechanismus unterstützt werden, wobei die entsprechenden jeweiligen Enden der Teleskopstangen bzw. des Federmechanismus an den Seitenwänden 14 und 15 sowie der Armlehne befestigt sind. In einer weiteren Ausbildung kann das Verschwenken der Abdeckhauben 13 durch einen elektromechanischen Antrieb bewerkstelligt werden.

Wie sich aus einem Vergleich der Figuren 2 und 3 bzw. 6 und 7 mit der Figur 1 ergibt, umschließen die Abdeckhauben 13 in ihren geschlossenen Stellungen auf jeweils vier Seiten eine geld- bzw. geldwertverarbeitende Ein- und/oder Auszahlvorrichtung 23, die jeweils an einem vorderen, oberen Endabschnitt der rechten und linken Armlehne 5r, 5ℓ angeordnet sein können und sich bei geschlossener Abdeckhaube 13 in dem von der Abdeckhaube umschlossenen Innenraum erstrecken. Die jeweilige Abdeckhaube 13 deckt dabei mit ihrem Verbindungsschenkel 16 die oberen und vorderen Stirnseiten der jeweiligen Ein- und Auszahlvorrichtung 23 ab, während die Seitenwände 14 und 15 gegenüberliegende Seiten der Ein- und/oder Auszahlvorrichtung 23 umgreifen.

In einer Ausgestaltung können die Abdeckhauben auch derart ausgebildet sein, dass nur zwei Seiten beweglich sind wobei eine der beiden Seitenwände fix mit der jeweiligen Armlehne verbunden ist. Die Abdeckhaube kann in einem solchen Fall in einem Querschnitt betrachtet vorteilhafterweise im Wesentlichen L-förmig konturiert sein.

Die genannten Ein- und Auszahlvorrichtungen 23 an den beiden Armlehnen 5 können insbesondere einen Geldscheinprüfer 24 sowie ein Ticketdrucker- und/oder -lesegerät 25 umfassen, wobei mit einem solchen Ticket-in-/Ticket-out-Gerät beispielsweise ein Bon mit einem Strichcode oder einem QR-Code oder einer anderen Zeichenkombination gedruckt und/oder eingelesen werden kann. Der genannte Code kann dabei einen Gewinn oder ein Guthaben spezifizieren und gegebenenfalls auch weitere Dateninhalte wie beispielsweise einen Spielercode oder einen Gerätecode, der das das Ticket ausstellende Gerät identifiziert, umfassen. Bei dem in Figuren gezeigten Beispiel ist der Geldscheinprüfer 24 in der rechten Armlehne 5r untergebracht, während der Ticketdrucker 25 in der linken Armlehne 5ℓ untergebracht ist.

Wie die Figuren 2 bis 5 verdeutlichen, kann der Geldscheinprüfer 24 einen Ein-/Ausfuhrschlitz 26 umfassen, um Geldscheine zuführen bzw. zurückgeben zu können, wobei der Geldscheinprüfer 24 einen Geldscheinspeicher umfassen kann, wenn das Lese- und/oder Prüfgerät den Schein als echt identifiziert hat. Insgesamt kann der Geldscheinprüfer 24 eine kastenförmige Kontur besitzen, vgl. Figur 3.

Wie ein Vergleich der Figuren 2 und 3 verdeutlicht, kann der Geldscheinprüfer 24 um eine Schwenkachse 27 schwenkbar an dem Sessel 2, insbesondere der Armlehne 5r gelagert sein, wobei sich die genannte Schwenkachse 27 vorteilhafterweise parallel zur Haubenschwenkachse 22 erstrecken kann. Insbesondere kann die Schwenkachse 27 in einem unteren Abschnitt des Geldscheinprüfers 24 angeordnet sein, zumindest wenn dieser in seiner Betriebsstellung ist, wobei sich die genannte Schwenkachse 27 an einem vorderen Endabschnitt der Armlehne 5r erstrecken kann. Die Schwenkachse 27 kann auch kongruent zur Haubenschwenkachse 22, aber auch hiervon beabstandet angeordnet sein.

Wie ein Vergleich der Figuren 2 und 3 zeigt, kann der Geldscheinprüfer 24 um die Schwenkachse 27 nach vorne/unten vom Korpus der Armlehne 5r weggekippt werden, um ein leichteres Entleeren und/oder Warten zu ermöglichen, beispielsweise ein Entnehmen einer vollen Geldscheinkassette 62. Wie Figur 3 zeigt, kann die Verkippbarkeit der Abdeckhaube 13 ausreichend weit ausgebildet sein, sodass der Geldscheinprüfer 24 auch in seiner nach vorne verkippten Wartungsstellung von der Abdeckhaube 13 nicht verdeckt wird und von mehreren Seiten zugänglich ist, insbesondere von einer Oberseite, Vorderseite und den rechten und linken Seiten. Beispielsweise kann die Abdeckhaube 13 um zumindest 60° nach vorne weggeschwenkt werden, wobei aber auch ein noch weiteres Wegschwenken um 90° oder mehr Grad möglich ist.

In einer weiteren Ausführung kann der Geldscheinprüfer 24 verschiebbar und verschwenkbar angeordnet sein, so dass dieser, wenn in der Betriebsstellung befindlich, zuerst in einer (vorzugsweise waagrechten) Verschiebebewegung von der Armlehne 5r heraus verschoben wird und dann in die Wartungsstellung bringbar ist, in diesem Fall weggekippt werden kann. Umgekehrt wird von der Wartungsstellung zuerst die Kippbewegung und anschließend die Verschiebebewegung in Richtung der Armlehne 5r vorgenommen.

In der an den Armlehnenkorpus angeklappten Betriebsstellung erstreckt sich der genannte Ein-/Ausfuhrschlitz 26 des Geldscheinprüfers 24 an der Oberseite der Armlehne 5r, wobei sich der Ein-/Ausfuhrschlitz 26 zur Rückenlehne 4 hin öffnet, sodass ein Spieler von hinten her einen Geldschein einführen kann. Vorteilhafterweise kann sich die Mündung des genannten Ein-/Ausfuhrschlitzes 26 schräg nach oben und hinten zur Rückenlehne 4 hin öffnen, um ein ergonomisches Einschieben eines Geldscheins zu ermöglichen. Wie Figur 4 verdeutlicht, kann eine Unterkante des Ein-/Ausfuhrschlitzes 26 bündig mit einer Oberseite der Armlehne 5r abschließen bzw. daran angrenzen, um ein einfaches Einschieben eines Scheins zu ermöglichen.

Der genannte Ein-/Ausfuhrschlitz 26 bzw. das entsprechende Mundstück 28, das den genannten Ein-/Ausfuhrschlitz 26 umfasst, ist dabei in der Betriebsstellung vorteilhafterweise im Bereich des Abschnitts 21 positioniert, der den Übergang zwischen der Abstellfläche 19 der Abdeckhaube 13 und dem weiter hinteren Oberseitenabschnitt der Armlehne bildet.

Wie Figur 5 verdeutlicht, kann das genannte Mundstück 28 des Geldscheinprüfers 24 durch formschlüssig wirkende Positioniermittel 29 passgenau zur Oberseite der Armlehne 5r positioniert werden, wenn der Geldscheinprüfer 24 um die Schwenkachse 27 in seine Betriebsstellung an den Armlehnenkorpus angeschwenkt wird. Die genannten Positioniermittel 29 können beispielsweise einen konischen oder trapezförmigen oder sich in anderer Weise verjüngenden Positionierstift 30 aufweisen, der in eine entsprechende Gegenausnehmung einfährt, wobei der Positionierstift 30 am Geldscheinprüfer 24 angebracht und die komplementäre Ausnehmung am Armlehnenkorpus vorgesehen sein kann, wobei aber auch eine umgekehrte Positionierung möglich ist.

Die genannten Positioniermittel 29 sind dabei an dem Geldscheinprüfer 24 und dem Armlehnenkorpus relativ zur Schwenkachse 27 derart positioniert, dass beim Anklappen des Geldscheinprüfers 24 an den Armlehnenkorpus die Positioniermittel 29 automatisch in Eingriff gelangen.

Figur 5 zeigt den kegeligen Positionierstift 30 und die dazu komplementär ausgebildete Ausnehmung 31 in einem gerade in Eingriff gelangenden Zustand.

Die Positioniermittel 29 können dabei auch leicht nachgiebig und/oder durch eine Vorspannvorrichtung vorgespannt ausgebildet sein, um ein passgenaues Zusammenfahren zu ermöglichen. Beispielsweise kann der kegelige Positionierstift 30 durch eine Feder vorgespannt und längsverschieblich gelagert sein.

Die an der anderen Armlehne 5ℓ vorgesehene Ein- und/oder Auszahlvorrichtung 23 in Form des genannten Ticketdruckers bzw. Ticketdruckerlesegeräts ist an sich analoger Weise wie der Geldscheinprüfer 24 an einem vorderen oberen Endabschnitt der Armlehne 5ℓ angeordnet, wobei auch das Ticketdrucker- und/oder -lesegerät 25 um eine Schwenkachse 27 schwenkbar an der Armlehne 5ℓ gelagert sein kann. Die Schwenkachse 27 des Ticketdrucker- und/oder -lesegeräts 25 kann sich dabei parallel zur Schwenkachse 22 der Abdeckhaube 13 erstrecken, beispielsweise koaxial hierzu oder auch quer versetzt beabstandet hiervon.

Alternativ kann der Ticketdrucker/-leser 25 aber auch starr oder unverschwenkbar an der Armlehne 5ℓ angeordnet sein, insbesondere dann, wenn es sich um einen reinen Ticketdrucker handelt, der nicht entleert werden muss, da er keine Tickets lesen und sammeln kann. Ist ein reiner Ticketdrucker 25 vorgesehen, ist lediglich der Speicher 32 für die Ticket-Rohlinge zu befüllen, die dann von der Druckeinheit 33 mit den genannten Codes bedruckt werden kann.

Wie die Figuren 6 und 7 verdeutlichen, kann auch das Ticketdrucker- und/oder -lesegerät 25 einen Ein- und/oder Ausfuhrschlitz 26 aufweisen, der analog zu dem Geldscheinprüfer 24 an der Oberseite der Armlehne 5ℓ mündet, insbesondere in dem Übergangsabschnitt 21 zwischen der Oberseite der Abdeckhaube 13 und dem weiter hinten anschließenden Abschnitt der Oberseite der Armlehne 5ℓ, vgl. Figur 6.

Der genannte Ein-/Ausfuhrschlitz 26 des Ticketdrucker und/oder -lesegeräts 25 öffnet sich vorteilhafterweise ebenfalls nach hinten zur Rückenlehne 4 hin, wobei der genannte Ein-/Ausfuhrschlitz 26 schräg nach oben hinten ansteigend angeordnet sein kann, vgl. Figur 7.

Wie die Figuren 3 und 6 verdeutlichen, können die Abdeckhauben 13 an ihren oberen Endabschnitten jeweils eine Aussparung 34 beispielsweise in Form eines zu einem Rand hin offenen, insgesamt U-förmig konturierten Ausschnitts aufweisen, welcher Aussparung 34 in der geschlossenen Haubenstellung das jeweilige Mundstück 28 mit dem Ein-/Ausfuhrschlitz 26 der jeweiligen Ein- und Auszahlvorrichtung 23 ausspart.

Die beiden Abdeckhauben 13 der rechten und linken Armlehnen 5r und 5ℓ können vorteilhafterweise in ihrer geschlossenen Stellung verriegelt werden. Die hierfür vorgesehene Verriegelungsvorrichtung 35 kann vorteilhafterweise an den Seitenwänden 14, 15 der Abdeckhaube 13 sowie einer Seitenwand des Armlehnenkorpus vorgesehene, miteinander zusammenwirkende Verriegelungselemente 36 und 37 aufweisen, die miteinander in formschlüssigen Verriegelungseingriff bringbar sind, wenn die jeweilige Abdeckhaube 13 geschlossen ist. Beispielsweise kann an einer Wandung der jeweiligen Armlehne 5r und 5ℓ ein parallel zur Haubenschwenkachse 22 vorspringender Verriegelungsbolzen 36 angebracht sein, der in ein an der Seitenwand 14 bzw. 15 der Abdeckhaube 13 angebrachtes Verriegelungsschloss 37 fällt. Das Verriegelungsschloss 37 kann dabei ein beweglich gelagertes Verriegelungselement beispielsweise in Form einer Klinke oder eines Verriegelungsschiebers umfassen, um den Verriegelungsbolzen 36 zu hintergreifen.

Vorteilhafterweise kann das beweglich gelagerte Verriegelungselement 37 durch Federeinrichtung vorgespannt sein, um automatisch zu verriegeln. Gegebenenfalls kann das bewegliche Verriegelungselement auch durch Schwerkraft in die verriegelnde Stellung getrieben sein. Um über das starre Verriegelungselement 26 hinwegbewegt zu werden, kann das starre und/oder bewegliche Verriegelungselement mit einer Auflaufschräge versehen sein.

Um die Verriegelung lösen zu können, kann ein Verriegelungsbetätiger 38 vorgesehen sein, beispielsweise umfassend einen Seilzug 39, der sich beispielsweise an der Abdeckhaube 13 erstrecken und zu einem Bedienelement 43 führen kann. Das Bedienelement 43 für die Betätigung des Seilzugs 39 kann wie vorliegend durch einen Schieber realisiert sein und kann wie im vorliegenden Fall (vgl. Fig. 1) durch einen mit einem Schlüssel 44 absperrbaren Sperrriegel blockiert bzw. de-blockiert werden. Das Bedienelement 43 im vorliegenden Fall ist derart ausgebildet, dass zwei Verriegelungsbetätiger 38, also von jeder der beiden Seitenwände 14, und 15 der Abdeckhaube 13 gleichzeitig bedienbar sind.

Wie Figur 9 zeigt, kann eine Überwachungseinrichtung 40 vorgesehen sein, die das vollständige Verschließen der Abdeckhaube 13 überwacht, wobei die genannte Überwachungseinrichtung 40 beispielsweise taktil arbeitend ausgebildet sein kann. Beispielsweise kann ein beweglich gelagerter Taster durch die Schwenkbewegung der Abdeckhaube 13 in eine vorbestimmte Tasterstellung ausgelenkt werden, in der der Taster die Verschlussstellung anzeigt. Alternativ können aber auch berührungslos arbeitende Überwachungssysteme, beispielsweise in Form einer Lichtschranke vorgesehen sein.

Die Überwachungseinrichtung 40 kann ein Schließsignal abgeben, welches die Spieleinrichtung freischalten kann. Ist die Abdeckhaube 13 nicht vollständig geschlossen und fehlt es an dem besagten Schließsignal, kann eine Freischaltvorrichtung der Spielvorrichtung das Starten eines Spiels blockieren.

Die genannte Überwachungseinrichtung 40 kann beispielsweise, wie dies Figur 9 zeigt, einen Taster 41 und einen Tastbetätiger 42 umfassen, die einerseits an der Abdeckhaube 13 und andererseits an der Armlehne 5, insbesondere an den Seitenwänden angebracht sein können und relativ zur Haubenschwenkachse 22 derart positioniert sind, dass sie beim Verschwenken der Abdeckhaube 13 in die Schließstellung miteinander in Eingriff geraten oder zumindest soweit aufeinander zufahren, dass die Tasteinrichtung bzw. Sensoreinrichtung das Schließsignal abgeben kann.

Die genannten Ein- und Auszahlvorrichtungen sind gleichfalls mit der zentralen Steuereinheit der Spieleinrichtung verbunden und die zentrale Steuereinheit überwacht auch das Abbuchen von Spieleinsätzen, die an der Einzahlvorrichtung mit Geldscheinen (und/oder Geldwerten Tickets und/oder mit Münzen) eingezahlt werden. Die eingezahlten Geldmittel werden in einem elektronischen Geldwert-Speicher gespeichert und der Gewinn oder die Rückzahlung in üblicher Weise an einer bzw. der Auszahlvorrichtung ausgezahlt.

Wie in der Figur 12 gezeigt, umfasst das Sitzspielgerät 1 in einer weiteren Ausführungsform einen Sessel 2 mit einer Sitzfläche 3, einer Rückenlehne 4 sowie zwei seitlichen Armlehnen 5r und 5ℓ. Der Sessel 2 kann insbesondere hinsichtlich der Materialien bzw. Beschaffenheit wie vorstehend im Zusammenhang mit der Figur 1 erläutert ausgebildet sein. Des Weiteren sind auch gleiche Bezugszeichen für gleiche Funktionselemente bzw. Merkmale wie in der Ausführungsform der Figur 1 (bis 11) verwendet.

Der Sessel 2 gemäß der Figur 12 weist an jeder Armlehne 5r, 5ℓ eine geld- und/oder geldwertverarbeitende Ein- und/oder Auszahlvorrichtung 23 auf, die von einer Armlehnenabdeckung zumindest teilweise abgedeckt ist, wobei die Armlehnenabdeckung beweglich zwischen einer geschlossenen Stellung und einer geöffneten Stellung ausgebildet ist wobei die Armlehnenabdeckung durch eine schubladenähnliche, verfahrbare Aufnahme 70 für die Ein- und/oder Auszahlvorrichtung 23 ausgebildet ist und wobei die Ein- und/oder Auszahlvorrichtung 23, wenn sich die Armlehnenabdeckung in der geöffneten Stellung befindet, in eine Wartungsstellung gebracht ist.

Die verfahrbaren Aufnahme 70 ist durch an der Armlehne angebrachte Auszugsschienen 71 in die geöffnete Stellung verfahrbar ausgebildet, wobei die Ein- und/oder Auszahlvorrichtung 23 an der Aufnahme 70 angebracht ist/sind und bei geöffneter Stellung der Aufnahme 70 in die Wartungsstellung gebracht ist/sind. Zur Erhöhung der Stabilität ist die Auszugsschiene 71 in diesem Fall als Doppelschienensystem mit voneinander beabstandet angeordneten Schienen ausgebildet.

Die verfahrbare Aufnahme 70 weist eine ebene Abstellfläche 19 auf, die sich (in der offenen oder geschlossenen Stellung) zumindest näherungsweise horizontal erstreckt. Die Aufnahme 70 kann mit ihren Rändern spaltfrei an die Oberseite und Seitenflächen der jeweiligen Armlehne 5r, 5ℓ anschließen. Die Ein- und/oder Auszahlvorrichtung 23 kann einen Ein- und/oder Ausfuhrschlitz 26 zum Ein- und/oder Ausführen von Geldscheinen und/oder Geld-/Kreditkarten und/oder Münzen und/oder Token und/oder Guthabentickets aufweisen, wobei der genannte Ein- und/oder Ausfuhrschlitz 26 an einer Armlehnenoberseite angeordnet ist und sich zur Rückenlehne 4 hin öffnet und/oder wobei die verfahrbare Aufnahme 70 eine Aussparung 34 für den Ein- und/oder Ausfuhrschlitz der Ein- und/oder Auszahlvorrichtung 23 aufweist.

Die Fig. 13 zeigt eine perspektivische Darstellung des weiteren Sitzspielgeräts aus Figur 12 mit den jeweiligen verfahrbaren Aufnahmen 70 der beiden Armlehnen 5r, 5ℓ in geöffneter Stellung.

Die jeweilige Aufnahme 70 ist in diesem Fall schubladenähnlich ausgeführt und weist einen aus gekantetem Blech gefertigten Grundkörper 72 auf, an welchem Grundkörper 72 einerseits der bewegliche Teil der Auszugsschiene 71 befestigt ist und an welchem Grundkörper 72 andererseits die jeweilige Ein- und/oder Auszahlvorrichtung 23 aufgenommen ist. Die jeweilige Aufnahme 70 weist an der Frontseite eine haubenähnliche Abdeckung 73, die an dem Grundkörper 72 (starr) befestigt ist. Die jeweilige Abdeckung 73 der rechten und linken Armlehne 5r und 5ℓ umfassen jeweils zwei seitliche, näherungsweise zueinander parallele Seitenwände 14 und 15, die durch einen Verbindungsschenkel 16 miteinander verbunden sind, sodass die Abdeckungen 73 im Querschnitt betrachtet näherungsweise ein U-förmiges Querschnittsprofil besitzen. Die genannten Seitenwände 14 und 15 bilden im geschlossenen Zustand der Aufnahme 70 innere und äußere Seitenflächen der jeweiligen Armlehne 5r bzw. 5ℓ, wobei die genannten Seitenwände 14 und 15 zumindest näherungsweise stetig oder harmonisch an die Seitenflächen 17 und 18 des angrenzenden Armlehnenkorpus anschließen können.

Der Verbindungsschenkel 16 der jeweiligen Abdeckung 73 kann einen Teil der Oberseite der jeweiligen Armlehne 5r bzw. 5ℓ und zumindest einen Teil der Vorderseite der jeweiligen Armlehne bilden, wobei der genannte Verbindungsschenkel 16 polygonzugartig mehrere Schenkelabschnitte aufweisen kann, die zueinander winkelig angeordnet und/oder relativ zueinander abgekrümmt sein können. Insbesondere kann der genannte Verbindungsschenkel 16 eine im Wesentlichen ebene Abstellfläche 19 bilden, die sich in der geschlossenen oder geöffneten Stellung der Aufnahme 70 horizontal an der Oberseite der Armlehne 5 erstreckt, insbesondere deren vorderen Endabschnitt bildet. An die genannte Abstellfläche 19 anschließend kann der Verbindungsschenkel 16 einen Frontabschnitt 20 umfassen, der sich in der geschlossenen oder geöffneten Stellung der Aufnahme 70 näherungsweise aufrecht erstreckt und die Vorderseite der Armlehne 5 begrenzt. An diesen aufrechten Frontabschnitt 20 anschließend kann der Verbindungsschenkel 16 nach unten einen überhängenden Endabschnitt besitzen.

Die Fig. 14 zeigt eine ausschnittsweise, perspektivische Darstellung des Sitzspielgeräts aus Figur 12 bzw. 13, die die verfahrbare Aufnahme 70 der Armlehne 5r in einer geöffneten Stellung zeigt. Die Ein- und Auszahlvorrichtung 23 in diesem Fall ist als ein Geldscheinprüfer 24 ausgeführt, der an dem Grundkörper 72 der verfahrbare Aufnahme 70 befestigt ist. Der Geldscheinprüfer 24 umfasst einen Ein-/Ausfuhrschlitz 26, um Geldscheine zuführen bzw. zurückgeben zu können, wobei der Geldscheinprüfer 24 einen Geldscheinspeicher, insbesondere eine Geldscheinkassette 62, umfassen kann, wenn das Lese- und/oder Prüfgerät des Geldscheinprüfers 24 den Schein als echt identifiziert hat. Insgesamt kann der Geldscheinprüfer 24 eine kastenförmige Kontur besitzen. In der geöffneten Stellung der verfahrbare Aufnahme 70 ist der Geldscheinprüfer 24 einem Service zugänglich (servicierbar), insbesondere die Geldscheinkassette 62 auswechselbar.

Die Fig. 15 zeigt das Sitzspielgerät aus Figur 14 mit der verfahrbaren Aufnahme 70 in geschlossener Stellung die in diesem Fall verriegelt ist, wofür eine Verriegelungsvorrichtung 35 vorgesehen ist. Die Verriegelungsvorrichtung 35 umfasst miteinander zusammenwirkende Verriegelungselemente 36 und 37, wobei das eine (beweglich gelagerte) Verriegelungselement 37 an dem Grundkörper 72 der verfahrbaren Aufnahme 70 und das andere (stationäre bzw. starre) Verriegelungselement 36 in diesem Fall an dem Ende der an der Seitenwand des Armlehnenkorpus der Armlehne 5r montierten Auszugschiene 71 befestigt ist. Die beiden Verriegelungselemente 36 und 37 sind miteinander in formschlüssigen Verriegelungseingriff bringbar, wenn die verfahrbaren Aufnahme 70 in die geschlossene Stellung gebracht ist.

Die Fig. 16 zeigt eine ausschnittsweise, perspektivische Darstellung des Sitzspielgeräts aus Figur 12 bzw. 13, die die verfahrbare Aufnahme 70 der Armlehne 5ℓ in einer geöffneten Stellung zeigt. Die Ein- und Auszahlvorrichtungen 23 in diesem Fall ist als ein Ticketdrucker 25 ausgeführt, der an dem Grundkörper 72 der verfahrbare Aufnahme 70 befestigt ist, wobei in diesem Fall der Ticketdrucker 25 zur verbesserten Servicierbarkeit über ein weiteres Schienenauszugssystem 74 an dem Grundkörper 72 montiert ist. Das Schienenauszugssystem 74 in diesem Fall ist gegenüber der Auszugsrichtung der verfahrbaren Aufnahme 70 schräg (geneigt) in Richtung (vgl. Pfeil 75) der Rückenlehne 4 angeordnet, so dass der Ticketdrucker 25 ein Stück weit aus der Abdeckung 73 heraus verschoben werden kann, wenn sich die Aufnahme 70 in der geöffneten Stellung befindet. Der Ticketdrucker 25 umfasst einen Ein-/Ausfuhrschlitz 26, um insbesondere Papiertickets ausdrucken und ausgeben zu können, wobei dieser (analog zu dem Geldscheinprüfer 24) an der Oberseite der Armlehne 5ℓ mündet, insbesondere in dem Übergangsabschnitt 21 zwischen der Oberseite der Aufnahme 70 und dem weiter hinten anschließenden Abschnitt der Oberseite der Armlehne 5ℓ. Der Ticketdrucker kann einen Speicher 32 für Ticket-Rohlinge bzw. für eine Papierrolle 32a umfassen.

Die Fig. 17 zeigt das Sitzspielgerät aus Figur 16 mit der verfahrbaren Aufnahme 70 in geschlossener Stellung die in diesem Fall verriegelt ist, wofür wiederum, analog wie vorstehend im Zusammenhang mit der Figur 15 ausgeführt ist, eine Verriegelungsvorrichtung 35 vorgesehen ist.

Vorteilhafterweise kann das beweglich gelagerte Verriegelungselement 37 durch Federeinrichtung vorgespannt sein, um automatisch zu verriegeln. Gegebenenfalls kann das bewegliche Verriegelungselement auch durch Schwerkraft in die verriegelnde Stellung getrieben sein. Um über das starre Verriegelungselement 26 hinwegbewegt zu werden, kann das starre und/oder bewegliche Verriegelungselement mit einer Auflaufschräge versehen sein.

Um die Verriegelung lösen zu können, kann ein Verriegelungsbetätiger 38 vorgesehen sein, beispielsweise umfassend einen Seilzug 39, der sich beispielsweise an der Aufnahme 70 erstrecken und zu einem Bedienelement 43 führen kann. Das Bedienelement 43 für die Betätigung des Seilzugs 39 kann wie vorliegend durch einen Schieber realisiert sein und kann wie im vorliegenden Fall durch einen mit einem Schlüssel 44 absperrbaren Sperrriegel blockiert bzw. de-blockiert werden. Das Bedienelement 43 im vorliegenden Fall ist derart ausgebildet, dass zwei Verriegelungsbetätiger 38, also von jeder der beiden Seitenwände 14, und 15 der Abdeckung 73 der Aufnahme 70 gleichzeitig bedienbar sind.

## Patentansprüche

1. Sitzspielgerät mit einem Sessel (2), der eine Sitzfläche (3), eine Rückenlehne (4) und zumindest eine Armlehne (5) aufweist, wobei an der Armlehne (5) eine geld- und/oder geldwertverarbeitende Ein- und/oder Auszahlvorrichtung (23) vorgesehen ist, die von einer Armlehnenabdeckung zumindest teilweise abgedeckt ist, wobei die Armlehnenabdeckung beweglich zwischen einer geschlossenen Stellung und einer geöffneten Stellung ausgebildet ist, wobei die Ein- und/oder Auszahlvorrichtung (23), wenn sich die Armlehnenabdeckung in der geöffneten Stellung befindet, in eine Wartungsstellung gebracht oder bringbar ist und mehrseitig freiliegt und wobei die Armlehnenabdeckung durch eine schubladenähnlich verfahrbare Aufnahme (70) für die Ein- und/oder Auszahlvorrichtung (23) ausgebildet ist.

2. Sitzspielgerät nach Anspruch 1, wobei die verfahrbare Aufnahme (70) durch an der Armlehne angebrachte Auszugsschienen (71) in die geöffnete Stellung verfahrbar ausgebildet ist, wobei die Ein- und/oder Auszahlvorrichtung (23) an der Aufnahme (70) angebracht ist und bei geöffneter Stellung der Aufnahme (70) in die Wartungsstellung gebracht ist.

3. Sitzspielgerät nach Anspruch 1 oder 2, wobei die verfahrbare Aufnahme (70) eine ebene Abstellfläche (19) aufweist, die sich zumindest näherungsweise horizontal erstreckt und wobei die verfahrbare Aufnahme (70) mit ihren Rändern spaltfrei an die Oberseite und Seitenflächen der Armlehne (5) anschließt und wobei die Ein- und/oder Auszahlvorrichtung (23) einen Ein- und/oder Ausfuhrschlitz (26) zum Ein- und/oder Ausführen von Geldscheinen und/oder Geld-/Kreditkarten und/oder Münzen und/oder Token und/oder Guthabentickets aufweist, wobei der genannte Ein- und/oder Ausfuhrschlitz (26) an einer Armlehnenoberseite angeordnet ist und sich zur Rückenlehne (4) hin öffnet und wobei die verfahrbare Aufnahme (70) eine Aussparung (34) für den Ein- und/oder Ausfuhrschlitz der Ein- und/oder Auszahlvorrichtung (23) aufweist.

4. Sitzspielgerät nach Anspruch 3, wobei an der Ein- und/oder Auszahlvorrichtung (23) und der Armlehne (5) formschlüssige Positioniermittel (29) mit angeschrägten Zentrierflächen zur Positionierung des Ein-/Ausfuhrschlitzes (26) relativ zur Oberseite der Armlehne (5) vorgesehen sind.

5. Sitzspielgerät nach einem der Ansprüche 1 bis 3, wobei die verfahrbare Aufnahme (70) im Querschnitt betrachtet zumindest näherungsweise U-förmig konturiert ist und zwei zueinander zumindest näherungsweise parallele Seitenwände (14 und 15) aufweist, die durch einen Verbindungsschenkel (16) miteinander verbunden sind, wobei der genannte Verbindungsschenkel (16) eine polygonzugartig ausgebildete und/oder bogenförmige Konturierung besitzt, sodass in der geschlossenen Stellung der verfahrbaren Aufnahme (70) der Verbindungsschenkel (16) sich von einer Armlehnenoberseite auch um eine Vorderseite der Armlehne (5) herumerstreckt.

6. Sitzspielgerät nach einem der Ansprüche 1 bis 5, wobei der Sessel (2) zwei Armlehnen (5r, 5l) aufweist, die jeweils oder individuell mit einer verfahrbaren Aufnahme (70) versehen sind, wobei an der verfahrbaren Aufnahme (70) der beiden Armlehnen (5r, 5l) jeweils eine Ein- und/oder Auszahlvorrichtung (23) aufgenommen ist, wobei insbesondere an einer Armlehne (5r) ein Geldscheinprüfer (24) und an der anderen Armlehne (5l) ein Ticketdrucker- und/oder Lesegerät (25) vorgesehen ist.

7. Sitzspielgerät nach einem der Ansprüche 1 bis 6, wobei die zumindest eine verfahrbare Aufnahme (70) in ihrer geschlossenen Stellung mit einer Aufnahmenoberseite ein Plateau bildet, das höher angeordnet ist als ein zur Rückenlehne (4) hin angrenzender Abschnitt der Oberseite der Armlehne (5), wobei die Ein- und/oder Auszahlvorrichtung (23) mit einem Mundstück (28) in einem Übergangsabschnitt (21) zwischen dem erhöhten Plateau der Abdeckhaube (13) und dem anschließenden Abschnitt der Armlehnenoberseite angeordnet ist.

8. Sitzspielgerät nach einem der Ansprüche 1 bis 7, wobei eine Verriegelungsvorrichtung (35) zum Verriegeln der verfahrbaren Aufnahme (70) in der geschlossenen Stellung vorgesehen ist, wobei die Verriegelungsvorrichtung (35) an der verfahrbaren Aufnahme (70) und an der Armlehne (5) jeweils zumindest ein Verriegelungselement (36, 37) umfasst, welche Verriegelungselemente derart angeordnet sind, dass die Verriegelungselemente (36, 37) beim Verschieben der verfahrbaren Aufnahme (70) in die geschlossene Stellung miteinander in Eingriff geraten.

9. Sitzspielgerät nach Anspruch 8, wobei das Verriegelungselement (37) an einem Grundkörper (72) der verfahrbaren Aufnahme (70) vorgesehen ist.

10. Sitzspielgerät nach einem der Ansprüche 1 bis 9, wobei eine Überwachungseinrichtung (40) zum Überwachen der Schließstellung der verfahrbaren Aufnahme (70) vorgesehen ist, wobei eine Spielsteuervorrichtung dazu ausgebildet ist, von einem Schließsignal der Überwachungseinrichtung (40) freigeschaltet zu werden.

11. Sitzspielgerät nach einem der Ansprüche 1 bis 10, wobei eine Anzeigevorrichtung (6) vorgesehen und durch einen Anzeigeträger (9) an dem Sessel (2) verstellbar gelagert ist.

12. Sitzspielgerät nach Anspruch 11, wobei der Anzeigeträger (9) an der zumindest einen Armlehne (5) verschwenkbar und/oder verschiebbar gelagert ist und die Anzeigevorrichtung (6) verschwenkbar und/oder verschiebbar an dem Anzeigeträger (9) gelagert ist.

13. Sitzspielgerät nach einem der Ansprüche 1 bis 12, wobei eine vom Sessel (2) separate externe Anzeigevorrichtung vorgesehen ist, die durch eine drahtlose oder drahtverbundene Kommunikationsverbindung mit einem Spielsteuergerät am Sessel (2) verbunden ist.

14. Sitzspielgerät nach einem der Ansprüche 1 bis 13, wobei an der zumindest einen Armlehne (5) Spielsteuer-Betätigungselemente vorgesehen sind, die ein Touchscreen und/oder einen Joystick und/oder einen Drehregler und/oder eine Betätigungstaste umfassen.

15. Sitzspielgerät nach Anspruch 14, wobei die Spielsteuer-Betätigungselemente an einer Oberseite der Armlehne (5) zwischen der verfahrbaren Aufnahme (70) und der Rückenlehne (4) vorgesehen sind.

## Claims

1. Sitting gaming apparatus with a chair (2) having a seat (3), a backrest (4) and at least one armrest (5), wherein a money and/or monetary value processing payment and/or dispensing device (23) is provided on the armrest (5), which is at least partially covered by an armrest cover, wherein the armrest cover is designed to be movable between a closed position and an open position, wherein the payment and/or dispensing device (23), when the armrest cover is in the open position, is moved or can be moved into a maintenance position and is exposed on several sides and wherein the armrest cover is formed by a drawer-like movable receptacle (70) for the payment and/or dispensing device (23).

2. Sitting gaming apparatus according to claim 1, wherein the movable receptacle (70) is designed to be movable into the open position by means of pull-out rails (71) attached to the armrest, wherein the payment and/or dispensing device (23) is attached to the receptacle (70) and is moved into the maintenance position when the receptacle (70) is in the open position.

3. Sitting gaming apparatus according to claim 1 or 2, wherein the movable receptacle (70) has a flat storage surface (19) which extends at least approximately horizontally and wherein the movable receptacle (70) adjoins the top and side surfaces of the armrest (5) with its edges without a gap, and wherein the payment and/or dispensing device (23) has a payment and/or dispensing slot (26) for inserting and/or dispensing banknotes and/or debit/credit cards and/or coins and/or tokens and/or credit tickets, wherein said payment and/or dispensing slot (26) is arranged on the top of the armrest and opens towards the backrest (4), and wherein the movable receptacle (70) has a recess (34) for the payment and/or dispensing slot of the payment and/or dispensing device (23).

4. Sitting gaming apparatus according to claim 3, wherein positive-locking positioning means (29) with bevelled centring surfaces for positioning the payment/dispensing slot (26) relative to the top of the armrest (5) are provided on the payment and/or dispensing device (23) and the armrest (5).

5. Sitting gaming apparatus according to one of claims 1 to 3, wherein the movable receptacle (70) is contoured at least approximately U-shaped when viewed in cross-section and has two side walls (14 and 15) which are at least approximately parallel to one another and are connected to one another by a connecting leg (16), wherein said connecting leg (16) has a polygonal and/or arc-shaped contour, so that in the closed position of the movable receptacle (70) the connecting leg (16) extends from a top of the armrest also around a front side of the armrest (5).

6. Sitting gaming apparatus according to one of claims 1 to 5, wherein the chair (2) has two armrests (5r, 5l), which are each or individually provided with a movable receptacle (70), wherein a payment and/or dispensing device (23) is received on the movable receptacle (70) of the two armrests (5r, 5l), wherein in particular a banknote validator (24) is provided on one armrest (5r) and a ticket printer and/or reader (25) is provided on the other armrest (5l).

7. Sitting gaming apparatus according to one of claims 1 to 6, wherein the at least one movable receptacle (70) in its closed position forms a plateau with a receptacle upper side, which is arranged higher than a section of the top of the armrest (5) adjacent to the backrest (4), wherein the payment and/or dispensing device (23) with a mouthpiece (28) is arranged in a transition section (21) between the raised plateau of the cover (13) and the adjoining section of the top of the armrest.

8. Sitting gaming apparatus according to one of claims 1 to 7, wherein a locking device (35) is provided for locking the movable receptacle (70) in the closed position, wherein the locking device (35) respectively comprises at least one locking element (36, 37) on the movable receptacle (70) and on the armrest (5), which locking elements are arranged such that the locking elements (36, 37) engage with one another when the movable receptacle (70) is moved into the closed position.

9. Sitting gaming apparatus according to claim 8, wherein the locking element (37) is provided on a base body (72) of the movable receptacle (70).

10. Sitting gaming apparatus according to one of claims 1 to 9, wherein a monitoring device (40) is provided for monitoring the closed position of the movable receptacle (70), wherein a game control device is designed to be enabled by a closing signal of the monitoring device (40).

11. Sitting gaming apparatus according to one of claims 1 to 10, wherein a display device (6) is provided and is adjustably mounted on the chair (2) by a display support (9).

12. Sitting gaming apparatus according to claim 11, wherein the display support (9) is pivotably and/or displaceably mounted on the at least one armrest (5) and the display device (6) is pivotably and/or displaceably mounted on the display support (9).

13. Sitting gaming apparatus according to any one of claims 1 to 12, wherein an external display device is provided which is separate from the chair (2) and is connected to a game control device on the chair (2) by a wireless or wired communication link.

14. Sitting gaming apparatus according to one of claims 1 to 13, wherein game control actuating elements are provided on the at least one armrest (5), which comprise a touchscreen and/or a joystick and/or a rotary control and/or an actuating button.

15. Sitting gaming apparatus according to claim 14, wherein the game control actuating elements are provided on a top of the armrest (5) between the movable receptacle (70) and the backrest (4).

## Revendications

1. Machine à sous en forme de siège (2) qui présente une surface d'assise (3), un dossier (4) et au moins un accoudoir (5), un dispositif de dépôt et/ou de retrait (23) pour le traitement d'argent et/ou de valeurs monétaires étant prévu sur l'accoudoir (5), lequel est recouvert au moins partiellement par une housse d'accoudoir, la housse d'accoudoir étant conçue pour être mobile entre une position fermée et une position ouverte, le dispositif de dépôt et/ou de retrait (23), lorsque la housse d'accoudoir se trouve dans la position ouverte, étant amené ou pouvant être amené dans une position d'entretien et est dégagé sur plusieurs côtés et la housse d'accoudoir étant formée par un logement (70) déplaçable à la manière d'un tiroir pour le dispositif de dépôt et/ou de retrait (23).

2. Machine à sous en forme de siège selon la revendication 1, le logement mobile (70) étant réalisé de manière à pouvoir être déplacé dans la position ouverte par des rails télescopiques (71) montés sur l'accoudoir, le dispositif de dépôt et/ou de retrait (23) étant monté sur le logement (70) et étant amené dans la position d'entretien lorsque le logement (70) est en position ouverte.

3. Machine à sous en forme de siège selon la revendication 1 ou 2, le logement mobile (70) présentant une surface de rangement plane (19) qui s'étend au moins approximativement horizontalement et le logement mobile (70) se raccordant par ses bords sans fente à la face supérieure et aux surfaces latérales de l'accoudoir (5) et le dispositif de dépôt et/ou de retrait (23) présentant une fente de dépôt et/ou de retrait (26) pour introduire et/ou retirer des billets de banque et/ou des cartes bancaires/de crédit et/ou des pièces de monnaie et/ou des jetons et/ou des tickets de crédit, ladite fente de dépôt et/ou de retrait (26) étant disposée sur une face supérieure de l'accoudoir et s'ouvrant vers le dossier (4) et le logement mobile (70) présentant un évidement (34) pour la fente de dépôt et/ou de retrait du dispositif de dépôt et/ou de retrait (23).

4. Machine à sous en forme de siège selon la revendication 3, des moyens de positionnement (29) à engagement positif avec des surfaces de centrage biseautées pour le positionnement de la fente de dépôt et/ou de retrait (26) par rapport à la face supérieure de l'accoudoir (5) étant prévus sur le dispositif de dépôt et/ou de retrait (23) et sur l'accoudoir (5).

5. Machine à sous en forme de siège selon l'une des revendications 1 à 3, le logement mobile (70), vu en coupe transversale, ayant un contour au moins approximativement en forme de U et présentant deux parois latérales (14 et 15) au moins approximativement parallèles entre elles, qui sont reliées entre elles par une branche de liaison (16), ladite branche de liaison (16) possédant un contour en forme de polygone et/ou en forme d'arc, de sorte que, dans la position fermée du logement mobile (70), la branche de liaison (16) s'étend depuis un côté supérieur de l'accoudoir également autour d'un côté avant de l'accoudoir (5).

6. Machine à sous en forme de siège selon l'une des revendications 1 à 5, le fauteuil (2) présentant deux accoudoirs (5r, 5l) qui sont pourvus chacun ou individuellement d'un logement mobile (70), un dispositif de dépôt et/ou de retrait (23) étant reçu sur le logement mobile (70) de chacun des deux accoudoirs (5r, 5l), un vérificateur de billets (24) étant notamment prévu sur un accoudoir (5r) et un appareil d'impression et/ou de lecture de billets (25) sur l'autre accoudoir (5l).

7. Machine à sous en forme de siège selon l'une des revendications 1 à 6, l'au moins un logement mobile (70) formant, dans sa position fermée, avec une face supérieure de logement, un plateau qui est disposé plus haut qu'une section de la face supérieure de l'accoudoir (5) adjacente au dossier (4), le dispositif de dépôt et/ou de retrait (23) étant disposé avec un embout (28) dans une section de transition (21) entre le plateau surélevé du capot (13) et la section adjacente de la face supérieure de l'accoudoir.

8. Machine à sous en forme de siège selon l'une des revendications 1 à 7, un dispositif de verrouillage (35) étant prévu pour verrouiller le logement mobile (70) dans la position fermée, le dispositif de verrouillage (35) comprenant au moins un élément de verrouillage (36, 37) sur le logement mobile (70) et sur l'accoudoir (5), lesquels éléments de verrouillage sont disposés de telle sorte que les éléments de verrouillage (36, 37) s'engagent les uns dans les autres lors du déplacement du logement mobile (70) dans la position fermée.

9. Machine à sous en forme de siège selon la revendication 8, l'élément de verrouillage (37) étant prévu sur un corps de base (72) du logement déplaçable (70).

10. Machine à sous en forme de siège selon l'une des revendications 1 à 9, un dispositif de surveillance (40) étant prévu pour surveiller la position de fermeture du logement mobile (70), un dispositif de commande de jeu étant conçu pour être débloqué par un signal de fermeture du dispositif de surveillance (40).

11. Machine à sous en forme de siège selon l'une des revendications 1 à 10, un dispositif d'affichage (6) étant prévu et monté de manière réglable sur le fauteuil (2) par un support d'affichage (9).

12. Machine à sous en forme de siège selon la revendication 11, le support d'affichage (9) étant monté de manière à pouvoir pivoter et/ou coulisser sur l'au moins un accoudoir (5) et le dispositif d'affichage (6) étant monté de manière à pouvoir pivoter et/ou coulisser sur le support d'affichage (9).

13. Machine à sous en forme de siège selon l'une des revendications 1 à 12, un dispositif d'affichage externe étant prévu distinct du fauteuil (2), qui est relié à un appareil de commande de jeu sur le fauteuil (2) par une liaison de communication sans fil ou filaire.

14. Machine à sous en forme de siège selon l'une des revendications 1 à 13, des éléments d'actionnement de commande de jeu étant prévus sur l'au moins un accoudoir (5), lesquels comprennent un écran tactile et/ou un joystick et/ou un bouton rotatif et/ou une touche d'actionnement.

15. Machine à sous en forme de siège selon la revendication 14, les éléments d'actionnement de commande de jeu étant prévus sur une face supérieure de l'accoudoir (5) entre le logement mobile (70) et le dossier (4).
